# EUROPÄISCHE PATENTSCHRIFT

(11) **EP 4 516 721 B1**
(45) Veröffentlichungstag und Bekanntmachung des Hinweises auf die Patenterteilung: **18.03.2026**
(21) Anmeldenummer: 24191777.2
(22) Anmeldetag: 30.07.2024
(51) Int. Cl.: B67D 7/00, B67D 7/02, B67D 7/06, B65D 88/54

(54) **TANKANLAGE MIT TROMBENBRECHER**
TANK INSTALLATION WITH SWIRL BREAKER
INSTALLATION DE RÉSERVOIR AVEC DISPOSITIF ANTI-VORTEX

(30) Priorität: 28.08.2023 DE 102023123033
(43) Veröffentlichungstag der Anmeldung: 05.03.2025
(73) Patentinhaber: NETZSCH Vakumix GmbH, 95100 Selb (DE)
(72) Erfinder: Oetting, Heiko, 28832 Achim (DE)
(74) Vertreter: Misselhorn, Hein-Martin

(56) Entgegenhaltungen:
- EP-A1- 4 082 643
- KR-A- 20080 089 946
- KR-Y1- 200 350 426
- US-A1- 2004 238 771
- US-B2- 7 427 381

## Beschreibung

Die Erfindung betrifft eine Tankanlage zur Bevorratung eines durch Pumpen oder Schwerkraft abzugsfähigen Fluids gemäß dem Oberbegriff des Anspruchs 1 sowie die Verwendung eines Trombenbrechers nach dem Oberbegriff des Anspruchs 8.

### TECHNISCHER HINTERGRUND

Um ein in einem Tank gelagertes Fluid aus diesem zu entfernen, wird es durch eine entsprechend vorgesehene Tanköffnung abgelassen oder abgepumpt. Die Strömung in Richtung hin zur Tanköffnung wird dabei entweder durch bloße Ausnutzung der Schwerkraft oder unter Zuhilfenahme einer entsprechenden Pumpe erzeugt. Hierbei können - je nach Position der Tanköffnung und Art der Strömungserzeugung - Strömungseffekte auftreten, die zur Bildung eines Wirbels bzw. Strudels im Bereich der Tanköffnung führen können.

Hierbei entsteht ab einer gewissen Füllstandshöhe eine trichterförmige Gassäule, die sich von der Tanköffnung bis hin zu dem oberhalb des Fluids im Tank befindlichen Gas (z.B. Luft) erstreckt. Besonders ausgeprägt ist dieses Phänomen, wenn eine Kreiselpumpe verwendet wird.

Die Entstehung eines solchen Wirbels bzw. Strudels kann nachteilig sein, da je nach Art des im Tank befindlichen Fluids eine im Bereich des Strudels stattfindende Durchmischung des Fluids mit dem Gas unerwünscht sein kann. Das vom Fluid bis in die stromabwärts gelegene Pumpe mitgerissene Gas kann die Pumpe partiell trockenlaufen lassen und dann dort erhöhten Verschleiß entstehen lassen. In manchen Fällen ist es auch abträglich, wenn das gepumpte Fluid unnötig intensiv mit dem Gas des Wirbels Kontakt hat und dadurch z. B. eine verstärkte Oxidation des gepumpten Fluids stattfindet. Darüber hinaus kann in dem Bereich, in dem sich die trichterförmige Gassäule gebildet hat, kein Fluid durch die Tanköffnung hindurchströmen, sodass der Durchsatz durch die Tanköffnung reduziert ist. Der trichterförmige Strudel wirkt daher wie eine partielle Blockade, die im Folgenden auch unter dem Fachausdruck "Trombus" angesprochen wird.

Daher ist es wünschenswert, der Bildung solcher Strudel beim Entleeren des Tanks entgegenzuwirken.

### STAND DER TECHNIK

Zwar existieren bereits Vorrichtungen, die der Entstehung derartiger Strudel entgegenwirken. Im Folgenden werden diese Vorrichtungen auch als Trombenbrecher bezeichnet. Die bereits vorhandenen Trombenbrecher weisen jedoch mehrere Nachteile auf.

So stehen die Tanks häufig unter hohem Druck und müssen daher vor ihrer Verwendung einer besonderen Druckprüfung unterzogen werden, um die ausreichende Druckfestigkeit sicherzustellen. Wird nun ein Tank durch Anbringen eines Trombenbrechers zur Verhinderung der Entstehung eines Strudels verändert, kann dies - je nach Art der Montage - eine erneute Druckprüfung erforderlich machen. Dies gilt insbesondere dann, wenn für die Anbringung des Trombenbrechers die Struktur des Tanks (beispielsweise durch Schweißarbeiten) verändert wird.

Zwar gibt es auch Trombenbrecher, die sich auf eine Weise am Tank anbringen lassen, dass eine erneute Druckprüfung nicht erforderlich wird. Hierfür wird die Vorrichtung typischerweise nicht am Tank selbst, sondern an einem an die Tanköffnung angrenzenden Rohrabschnitt befestigt werden.

Jedoch ragen derartige Trombenbrecher in der Regel in das Innere des Tanks hinein. Dies kann wiederum von Nachteil sein, wenn das im Tank gelagerte Fluid oder eine im Tank gelagerte Suspension während der Lagerung gleichmäßig durchmischt/verrührt werden muss. Ein in das Tankinnere hineinragender Trombenbrecher kann unter Umständen die gleichmäßige Durchmischung beeinträchtigen. Zudem kann ein in das Tankinnere hineinragender Thromenbrecher unter Umständen den Befüllvorgang des Tanks stören, indem er den Zufluss in den Tank behindert. Eine Tankanlage gemäß dem Oberbegriff des Anspruchs 1 ist aus der EP 4 082 643 A1 bekannt.

### DAS DER ERFINDUNG ZUGRUNDE LIEGENDE PROBLEM

Angesichts dessen ist es die Aufgabe der Erfindung, eine Vorrichtung anzugeben, mit der sich der Entstehung von Wirbeln beim Abziehen eines Fluids aus einem Tank entgegenwirken lässt, ohne dass eine etwaige Durchmischung des Fluids während der Lagerung oder der Befüllvorgang des Tanks durch die Vorrichtung gestört werden.

### DIE ERFINDUNGSGEMÄSSE LÖSUNG

Erfindungsgemäß wird dieses Problem mit den Merkmalen der auf die Tankanlage gerichteten Hauptansprüche 1 und 9 gelöst.

Dementsprechend erfolgt die Lösung des Problems mit einer Tankanlage zur Bevorratung eines durch Pumpen oder Schwerkraft abzugsfähigen Fluids. Die Tankanlage besteht aus einem Tank mit mindestens einem Tankauslass und einem daran angeschlossenen Fluidabzugsrohr. Dabei umfasst die Tankanlage einen Trombenbrecher, der beim Abziehen von Fluid aus dem Tank einer im Regelfall sich vom Auslass in den Tank hinein erstreckenden Wirbelbildung im Bereich des Tankauslasses entgegenwirkt. Die Tankanlage zeichnet sich dadurch aus, dass der besagte Trombenbrecher vollständig innerhalb des Fluidabzugsrohrs untergebracht ist.

Wie eingangs geschildert, kann sich während des Auslassens des Fluids aus dem Tank, ähnlich wie beispielsweise während des Auslassens von Badewasser aus einer Badewanne, ein Wirbel im Tank oberhalb des Tankauslasses, also strömungsmäßig vor dem Tankauslass, bilden. Der Trombenbrecher wirkt der Entstehung dieses Strudels entgegen. Durch die Verhinderung der Entstehung oder jedenfalls Reduzierung der Ausprägung eines solches Strudels wird das über den Tankauslass aus dem Tank austretende Fluid weniger stark am Austritt gehindert. Der Durchsatz des durch den Tankaustritt austretenden Fluids wird somit erhöht.

Auch eine etwaige Durchmischung des Fluids mit dem oberhalb des Fluids im Tank befindlichen Gas infolge der Strudelbildung wird durch den Trombenbrecher verhindert oder reduziert.

Der Trombenbrecher ist dabei vollständig innerhalb des Fluidabzugsrohrs angebracht, sodass er nicht ins Innere des Tanks ragt - und entfaltet überraschenderweise trotzdem die gewünschte Wirksamkeit.

Demzufolge geht von dem Trombenbrecher auch keine Störung der Durchmischung des im Tank befindlichen Fluids aus. Auch während des Befüllvorgangs wird der Zufluss von dem Trombenbrecher nicht wesentlich behindert.

Die Tankanlage umfasst jedenfalls einen Tank mit mindestens einem Tankauslass und einem daran angeschlossenen Fluidabzugsrohr, in welchem ein Trombenbrecher untergebracht ist. Die Tankanlage kann jedoch auch weitere Elemente umfassen, wie beispielsweise weitere Tanks, weitere Fluidabzugsrohre und zusätzliche Leitungen.

Unter dem Tankauslass ist die Öffnung in der Tankwand, durch die das Fluid abgezogen wird, zu verstehen.

Das Fluidabzugsrohr ist eine unmittelbar an den Tankauslass angeschlossene Leitung, über die das Fluid aus dem Tank abfließt. Dabei kann das Fluidabzugsrohr auch mehrteilig sein.

Anstatt des Begriffs "Strudel" kann im Rahmen der Erfindung auch der Begriff "Wirbel" oder "Trombe" oder "Vortex" verwendet werden.

### EIN WEITERES DER ERFINDUNG ZUGRUNDE LIEGENDES PROBLEM

Ferner ist es die Aufgabe, eine Möglichkeit zu schaffen, einen als solchen bekannten Trombenbrecher vorteilhafter einzusetzen.

### DIE WEITERE ERFINDUNGSGEMÄSSE LÖSUNG

Die Lösung des vorgenannten Problems erfolgt durch die Verwendung eines Trombenbrechers, der bevorzugt aus mehreren radialen Finnen besteht, die zwischen sich Fluidabzugskanäle bilden und sich in der Rohrmitte radial treffen. Idealerweise werden die Finnen radial nach außen hin in Umfangsrichtung breiter. Der Trombenbrecher wird vollständig in ein Fluidabzugsrohr einer Tankanlage eingebaut.

Bevorzugt wird der Trombenbrecher in demjenigen Bereich des Fluidabzugsrohrs eingebaut, der mit maximal 20 cm Abstand, idealerweise mit maximal 10 cm Abstand, vom Tankauslass endet.

Durch die Verwendung eines solchen Trombenbrechers wird einem beim Abzug von Fluid aus einem Tank am Tankauslass entstehenden Strudel entgegengewirkt. Da der Trombenbrecher nicht in das Innere des Tanks hineinragt, wird durch den Trombenbrecher eine etwaige Durchmischung des im Tank befindlichen Fluids, die zu einem Zeitpunkt stattfindet, in der das Fluid noch nicht aus dem Tank abgelassen werden soll, nicht behindert. Auch während des Befüllvorgangs wird der Zufluss von dem Trombenbrecher nicht wesentlich behindert. Weiterhin können Einbauten im Tank/Behälter ihrer Funktion entsprechend weiterhin benutzt werden, da der Trombenbrecher nicht in den Tank/Behälter ragt.

Ohne den Trombenbrecher würde das durch den Tankauslass strömende Fluid sowohl eine Bewegung in Richtung parallel zur Längsachse des Tankauslasses als auch eine Rotationsbewegung um die Längsachse des Tankauslasses vollziehen. Die beiden sich überlagernden Strömungsrichtungen würden zur Bildung des eingangs beschriebenen Strudels führen. Die radialen Finnen des Trombenbrechers dienen deshalb dazu, die Rotationsbewegung des Fluids um die Längsachse des Tankauslasses zu stoppen oder jedenfalls abzubremsen.

Hierfür bilden die radialen Finnen zwischen sich die Fluidabzugskanäle. Diese werden in Umfangsrichtung durch die Finnen voneinander getrennt, sodass mehrere Kammern entstehen, die zwar in Achslängsrichtung, nicht jedoch in Umfangsrichtung durchströmt werden können. Sobald das durch den Tankauslass aus dem Tank ausströmende Fluid in den Bereich der Fluidabzugskanäle geströmt ist, wird die Rotationsbewegung des in den Fluidabzugskanälen befindlichen Fluids in Richtung um die Längsachse des Tankauslasses herum an den Finnen gestoppt. Dies hat zur Folge, dass sich ein Strudel gar nicht erst bilden kann.

Die Finnen werden dabei "nach außen hin in Umfangsrichtung" breiter. Dies bedeutet, dass jede Finne in dem Bereich, in dem sie auf die übrigen Finnen trifft, in Umfangsrichtung betrachtet, eine geringere Dicke hat als in dem in radialer Richtung hiervon abgewandten Bereich. Dabei nimmt die Breite vorzugsweise kontinuierlich zu.

Unter einer "Finne" ist somit jeweils ein Abschnitt des Trombenbrechers zu verstehen, der mindestens zwei parallele Strömungsleitflächen aufweist, an denen das Fluid zwar entlang, nicht jedoch hindurchströmen kann.

Die Bezeichnung "radiale" Finnen beschreibt die Ausrichtung der Finnen. So sind radiale Finnen so in dem Trombenbrecher angeordnet, dass das Fluid in Achslängsrichtung an den Strömungsleitflächen einer Finne entlangströmt und die Strömungsleitflächen eine Strömung in Umfangsrichtung, also eine kreisförmige Strömung um die Längsachse herum, blockieren.

### BEVORZUGTE AUSGESTALTUNGSMÖGLICHKEITEN

Es besteht eine Reihe von Möglichkeiten, die Erfindung so auszugestalten, dass ihre Wirksamkeit oder Brauchbarkeit noch weiter verbessert wird.

So ist es besonders bevorzugt, dass der Trombenbrecher teilweise oder vollständig stromabwärts des Tankauslasses in einem werkseitig einen festen Bestandteil des Tanks bildenden, an den Tank angeformten oder an dem Tank angeschweißten Abschnitt des Fluidabzugsrohres untergebracht ist.

Dies hat den Vorteil, dass bereits werkseitig vom Tankhersteller ein hinreichend großer Einbauraum für einen Trombenbrecher vorgegeben werden kann, der ggf. zu einem vom Tankhersteller mitgelieferten und bei Bedarf montierbaren Trombenbrecher passt. Der Tankhersteller kann dann einen eventuell erforderlichen Drucktest zur Ermittlung der Druckfestigkeit des Tanks durchführen, nachdem der Abschnitt des Fluidabzugsrohrs an den Tank angeschweißt oder angeformt wurde. Der Trombenbrecher kann somit bei Bedarf montiert werden, ohne dass es einer erneuten Druckprüfung des Tanks bedarf.

Der Begriff "werkseitig" meint in diesem Zusammenhang, dass der Abschnitt des Fluidabzugsrohrs bereits an den Tank angeschweißt oder angeformt wurde, bevor der Tank dem Endkunden übergeben wird.

Die Bezeichnung "stromabwärts des Tankauslasses" beschreibt eine Position, die sich in Strömungsrichtung des aus dem Tank austretenden Fluids nach dem Tankauslass befindet.

Erfindungsgemäß ist der Trombenbrecher im Bereich einer Rohrverbindung des Fluidabzugsrohres in diesem untergebracht und wird von den Teilen der Rohrverbindung in Position gehalten. Hierdurch kann der Trombenbrecher leicht aus dem Fluidabzugsrohr entfernt werden, beispielsweise um eine Reinigung vorzunehmen. Aufgrund der damit einhergehenden leichten Montierbarkeit des Trombenbrechers können zudem je nach Bedarf für verschiedene Arten von Fluiden verschiedene spezielle angepasste Trombenbrecher eingebaut werden, sodass stets ideale Ergebnisse erzielt werden können.

Idealerweise ist der Trombenbrecher mit einer Rohrverbindungsdichtung verbunden, die die beiden gegeneinander anliegenden Teile
der Rohrverbindung abdichtet.

Hierdurch wird die Montage des Trombenbrechers erheblich erleichtert, da keine zusätzliche Dichtung verbaut werden muss und der Trombenbrecher mittels der Dichtung in Position gehalten wird.

Dabei kann der Trombenbrecher vor der Montage zwischen den beiden Teilen der Rohrverbindung mit einer separaten Dichtung ausgestattet werden. Alternativ ist es denkbar, den Trombenbrecher zumindest abschnittsweise aus einem DichtungsMaterial zu fertigen, sodass der Trombenbrecher einstückig in die Rohrverbindungsdichtung übergeht.

Vorzugsweise ist der Trombenbrecher in anderen Fällen vollständig stromabwärts des Tankauslasses in einem komplett vom Tank getrennt ausgeführten und von ihm abbaubaren Teil der Fluidabzugsleitung untergebracht.

Der Abschnitt der Fluidabzugsleitung, in dem der Trombenbrecher montiert wird, ist dabei folglich kein fester Bestandteil des Tanks, sondern wird erst für den Gebrauch des Tanks lösbar mit diesem verbunden. In diesem Fall ist eine Nachrüstung der Tankanlage mit einem Trombenbrecher je nach Bedarf problemlos möglich, ohne dass der Tank eine erneute Druckprüfung durchlaufen muss.

Der Begriff "Fluidabzugsleitung" wird synonym zum Begriff "Fluidabzugsrohr" gebraucht.

In einer weiteren bevorzugten Ausführungsform ist der Trombenbrecher innerhalb eines Abschnitts des Fluidabzugsrohrs untergebracht, der nicht mehr als 20 cm, besser nicht mehr als 10 cm, vom Tankauslass entfernt ist.

Hierdurch wird sichergestellt, dass die Wirkung des Trombenbrechers sich intensiv genug in das Tankinnere erstreckt und effektiv die Entstehung von Tromben im Tankinneren verhindert.

Idealerweise ist der Trombenbrecher bevorzugt vollständig außerhalb des Tanks zwischen dem Tankauslass und einem den Tankauslass kontrollierenden Ventil untergebracht.

Bei dem Ventil handelt es sich vorzugsweise um ein stufenlos einstellbares Drosselventil. Das Ventil "kontrolliert" den Tankauslass in dem Sinne, als dass erst mit Öffnen des Ventils die an den Tankauslass angrenzende Leitung für das im Tank befindliche Fluid in Strömungsrichtung frei wird. Bis zum Öffnen des Ventils kann das Fluid folglich nur insoweit durch den Tankauslass hindurch in Richtung des Ventils strömen, bis der Raum zwischen dem geschlossenen Ventil und dem Tankauslass vollständig mit dem Fluid befüllt ist. Hierdurch wird der Entstehungsort des Wirbels in Richtung hin zu dem Ventil verlagert, sodass ein zwischen dem Ventil und dem Tankauslass vorgesehener Trombenbrecher eine optimale Wirkung entfalten kann.

Vorzugsweise ist der Trombenbrecher in einer Dichtung gehalten oder integral-einstückig mit ihr verbunden. Die Dichtung wird verwendet, um zwei Rohrverbindungen des mehrteiligen Fluidabzugsrohrs miteinander zu verbinden.

Hierdurch wird die Montage des Trombenbrechers im Fluidabzugsrohr erheblich erleichtert, da keine zusätzliche Dichtung um den Trombenbrecher herum vorgesehen werden muss und der Trombenbrecher zudem form- und/oder kraftschlüssig von den Rohrverbindungen gehalten wird.

Eine "einstückige Verbindung" ist gegeben, wenn der Trombenbrecher stoffschlüssig in die Dichtung übergeht oder die Dichtung einen Abschnitt des Trombenbrechers bildet, der aus einem entsprechenden Dichtungsmaterial gefertigt ist.

In einer weiteren bevorzugten Ausführungsform wird der Trombenbrecher zur Nachrüstung von bestehenden, bereits im Regelbetrieb befindlichen Tankanlagen mit einem Trombenbrecher verwendet.

Je nach Art des in der Tankanlage gespeicherten Fluids kann somit nach Bedarf ein für die jeweiligen Anforderungen angepasster Trombenbrecher nachgerüstet werden. So kann eine Tankanlage für die Speicherung verschiedener Fluide oder Suspensionen verwendet werden, ohne dass es zu einer unerwünschten Strudelbildung kommt.

Idealerweise besteht der Trombenbrecher aus Kunststoff.

In diesem Fall lässt sich der Trombenbrecher durch verschiedene Fertigungsverfahren wie beispielsweise Spritzguss oder 3D-Druckverfahren herstellen. Dies bietet ein breites Spektrum an Gestaltungsmöglichkeiten. Zudem kann der Trombenbrecher auch aus einem Dichtungsmaterial hergestellt werden, sodass er gleichzeitig als Dichtung zwischen dem Fluidabzugsrohr und dem Tank oder zwischen zwei Abschnitten des Fluidabzugsrohrs eingesetzt werden kann.

Zu dem Begriff Rohrverbindungen ist noch Folgendes festzuhalten:
Hier in Frage kommende Rohrverbindungen können wie folgt ausgeführt sein, nämlich als:
Rohrverschraubung DIN 11851 (Milchrohrverschraubung),
Aseptische Verbindungen DIN 11864,
Hygienische Verbindungen DIN 11853,
Klemmverbindungen DIN 32676,
Clampverbindungen nach ASME BPE,
IDF Verschraubung für Rohre nach DIN EN 10357,
RJT Verschraubung,
SMS Verschraubung,
Flanschverbindungen nach DIN EN 1092-1.

### FIGURENLISTE

Fig. 1 zeigt die schematische Darstellung einer erfindungsgemäßen Tankanlage.
Fig. 2 zeigt einen erfindungsgemäßen Trombenbrecher.
Fig. 3 zeigt in einer schematischen Teilschnitt-Ansicht, wie der Trombenbrecher zwischen den Rohrverbindungen angebracht ist

### AUSFÜHRUNGSBEISPIEL

Die Funktionsweise der Erfindung wird beispielhaft anhand der Fig. 1-3 erläutert.

In Fig. 1 wird eine erfindungsgemäße Tankanlage 1 schematisch dargestellt. Die Tankanlage 1 umfasst einen Tank 2, in welchem ein Fluid bevorratet werden kann. An den Auslass 3 des Tanks 2 ist ein erster Abschnitt 16 des aus mehreren, lösbar miteinander verbundenen Abschnitten 16, 17 zusammengesetzten Fluidabzugsrohrs 4 montiert.

Die Art der Verbindung kann dabei entweder so gestaltet sein, dass das Fluidabzugsrohr 4 lösbar an ein am Tank 2 dauerhaft vorgesehenes Verbindungselement wie beispielsweise ein Gewinde angeschlossen wird.

Alternativ kann auch der erste Abschnitt 16 des Fluidabzugsrohrs 4 selbst dauerhaft mit dem Tank 2 verbunden werden, beispielsweise indem es an den Tank 2 angeschweißt wird. Im zweiten Fall wird das Fluidabzugsrohr bereits vor der Durchführung einer etwaigen Druckprüfung zur Ermittlung der Druckfestigkeit des Tanks 2 am Tank 2 angebracht.

Die beiden Abschnitte 16 und 17 des Fluidabzugsrohrs 4 werden über Rohrverbindungen 5 miteinander verbunden, die bevorzugt als Flanschverbindung ausgeführt sind, idealerweise in Gestalt von zwei Flachflanschen.

Im zweiten Abschnitt 17 des Fluidabzugsrohrs 4 ist ein Drosselventil 13 vorgesehen. Solange das Drosselventil 13 geschlossen ist, kann das im Tank 2 befindliche Fluid lediglich bis zum Ventil 13 aus dem Tank 2 abfließen. Sobald das Fluidabzugsrohr 4 in dem Bereich zwischen dem Ventil 13 und dem Tankauslass 3 vollständig mit dem Fluid befüllt ist, kann kein weiteres Fluid durch den Tankauslass 3 in Richtung des Ventils 13 abfließen. Wird das Ventil 13 geöffnet, strömt das Fluid 2 über den Tankauslass 3 und das Fluidabzugsrohr 4 aus dem Tank 2 ab.

Zudem weist die Tankanlage 1 eine Pumpe 14 auf, über die ein Unterdruck an der Leitung 15, welche eine Fortsetzung des Fluidabzugsrohrs 4 darstellt, aufgebaut werden kann. Bei geöffnetem Ventil 13 kann somit das im Tank 2 befindliche Fluid aus dem Tank 2 abgepumpt werden. Es ist jedoch auch denkbar, die Tankanlage 1 ohne die Pumpe 14 zu betreiben und zur Strömungserzeugung in Richtung des Tankauslasses 3 lediglich die Schwerkraft zu nutzen.

Um zu verhindern, dass beim Ablassen bzw. Abpumpen des im Tank 2 befindlichen Fluids im Bereich des Auslasses 3 ein Strudel entsteht, ist die Tankanlage 1 mit einem Trombenbrecher 9 ausgestattet. Die Funktionsweise des Trombenbrechers 9 sowie eine mögliche Art der Montage des Trombenbrechers 9 in der Tankanlage 1 wird anhand der Fig. 2 und 3 erläutert. In Fig. 3 werden der Tank 2 und der gezeigte Abschnitt des Fluidabzugsrohrs 4 in der Schnittansicht gezeigt, während der Trombenbrecher nicht geschnitten dargestellt wird.

Im Folgenden wird zunächst der Aufbau und die Montage des Trombenbrechers 9 erläutert.

Wie anhand von Fig. 2 zu erkennen ist, besteht der Trombenbrecher 9 aus einem Dichtungsabschnitt 12, der zugleich eine Flach- bzw. Rohrverbindungsdichtung 8 darstellt. Zudem weist der Trombenbrecher 9 drei Finnen 10 auf. Die drei Finnen 10 treffen im Bereich der Längsachse des Dichtungsabschnitts 12 (bzw. des Trombenbrechers 9) aufeinander und gehen einstückig ineinander über. Die Erstreckung der drei Finnen 10 in Richtung parallel zur Längsachse des Trombenbrechers 9 ist deutlich größer als die in Längsachsenrichtung gemessene Dicke des Dichtungsabschnitts 12. Jede der drei Finnen 10 besitzt jeweils zwei Flächen 18, die parallel zur Längsachse des Trombenbrechers 9 verlaufen und auch als Strömungsleitfläche 18 bezeichnet werden. Je eine Strömungsleitfläche 18 einer ersten Finne 10 schließt mit der ihr zugewandten Strömungsleitfläche 18 der benachbarten Finne 10 einen dreieckigen (lichten) Querschnitt zwischen sich ein. Im montierten Zustand des Trombenbrechers 9 bildet der so gebildete Raum zwischen je zwei benachbarten Strömungsleitflächen 18 zweier benachbarter Finnen 10 je einen Fluidabzugskanal 11. Jede Finne 10 geht an ihrem von der Längsachse des Trombenbrechers 9 abgewandten Ende einstückig in den Dichtungsabschnitt 12 über. Zudem sind die Finnen 10 in dem Bereich der Längsachse des Trombenbrechers 9, in dem sie in die anderen Finnen 10 übergehen, dünner als in dem Bereich, in dem sie in den Dichtungsabschnitt 12 übergehen. Dabei ist unter der "Dicke" der jeweiligen Finne der zwischen den beiden Strömungsleitflächen 18 einer Finne 10 gemessene Abstand zu verstehen.

Montiert wird der Trombenbrecher 9 wie von Fig. 3 dargestellt. Der Dichtungsabschnitt 12 des Trombenbrechers 9 wird hierfür zwischen den beiden Teilen 6 und 7 der Rohrverbindung 5 der Abschnitte 16 und 17 des Fluidabzugsrohrs 4 eingeklemmt. Der Dichtungsabschnitt 12 dient somit zugleich als Rohrverbindungsdichtung 8. Die Finnen 10 des Trombenbrechers 9 erstrecken sich ausgehend von den Teilen 6 und 7 der Rohrverbindung 5 in Richtung der Tanköffnung 3. Dabei ragen die Finnen 10 jedoch nicht in das Innere des Tanks 2 hinein. Anhand von Fig. 3 lässt sich auch erkennen, dass die orthogonal zu den Strömungsleitflächen 18 der einzelnen Finnen 10 verlaufenden Flächen eine leichte Neigung aufweisen, sodass der Trombenbrecher 9 in der Seitenansicht eine Spitze bildet.

Die Funktionsweise des Trombenbrechers 9 wird im Folgenden erläutert.

Wenn das Ventil 13 geöffnet wird, strömt das im Tank 2 befindliche Fluid durch den Auslass 3 in Richtung des Fluidabzugsrohrs 4. Dabei passiert das Fluid den Trombenbrecher 9. Ohne den Trombenbrecher 9 würde das Fluid aufgrund verschiedener strömungsmechanischer Phänomene nicht nur in Richtung parallel zur Längsachse des Tankauslasses 3, sondern auch kreisförmig um diese herum strömen, sodass ein Strudel entstünde. Mit Hilfe des Trombenbrechers 9 wird die kreisförmige Strömung des Fluids um die Längsachse des Auslasses 3 jedoch abgebremst oder weitestgehend gestoppt. Sobald das Fluid in den Bereich des Fluidabzugsrohrs 4 bzw. des Auslasses 3 gelangt, in dem je zwei gegenüberliegende Strömungsleitflächen 18 zweier benachbarter Finnen 10 des montierten Trombenbrechers 9 zusammen mit der Innenwand des Auslasses 3 bzw. des Fluidabzugsrohrs 4 je einen Fluidabzugskanal 11 bilden, kann das Fluid nicht mehr vollständig um die Längsachse des Auslasses 3 herum strömen. Die Finnen 10 blockieren insoweit die kreisförmige Strömungsbewegung. Die Entstehung eines Strudels wird somit von vornherein verhindert.

### SONSTIGES

Der erfindungsgemäße Trombenbrecher kann nicht nur in Tankauslässe installiert werden, er kann auch nutzbringend in jede andere Rohrleitungsverbindung eingesetzt werden, gerade auch dann, wenn es sich dabei (optional) um eine Klemm- oder Clampverbindung handelt.

### BEZUGSZEICHENLISTE

- 1: Tankanlage
- 2: Tank
- 3: Tankauslass
- 4: Fluidabzugsrohr/Fluidabzugsleitung
- 5: Rohrverbindung

- 6: Teil der Rohrverbindung

- 7: Teil der Rohrverbindung

- 8: Rohrverbindungsdichtung
- 9: Trombenbrecher
- 10: Finne
- 11: Fluidabzugskanäle des Trombenbrechers
- 12: Dichtungsabschnitt des Trombenbrechers
- 13: Ventil
- 14: Pumpe
- 15: Rohrleitung
- 16: Erster Abschnitt des Fluidabzugsrohrs
- 17: Zweiter Abschnitt des Fluidabzugsrohrs
- 18: Strömungsleitfläche

## Patentansprüche

1. Tankanlage (1) zur Bevorratung eines durch Pumpen oder Schwerkraft abzugsfähigen Fluids, bestehend aus einem Tank (2) mit einem Tankauslass (3) und einem daran angeschlossenen Fluidabzugsrohr (4), wobei die Tankanlage (1) einen Trombenbrecher (9) umfasst, der beim Abziehen von Fluid aus dem Tank (2) einer Wirbelbildung im Bereich des Tankauslasses (3) entgegenwirkt, wobei der besagte Trombenbrecher (9) vollständig innerhalb des Fluidabzugsrohrs (4) untergebracht ist, **dadurch gekennzeichnet, dass** der Trombenbrecher (9) im Bereich einer mehrteiligen Rohrverbindung (5) des Fluidabzugsrohrs (4) in diesem untergebracht ist und von den Teilen (6,7) der Rohrverbindung (5) in Position gehalten wird, wobei der Trombenbrecher (9) so ausgestaltet ist, dass er eine Rotationsbewegung des Fluids um die Längsachse des Tankauslasses (3) unterbindet und dadurch die Bildung eines Strudels verhindert.

2. Tankanlage (1) nach Anspruch 1, **dadurch gekennzeichnet, dass** der Trombenbrecher (9) mit einer Rohrverbindungsdichtung (8) verbunden ist, die die beiden gegeneinander anliegenden Teile (6,7) der Rohrverbindung (5) abdichtet.

3. Tankanlage (1) nach Anspruch 1, **dadurch gekennzeichnet, dass** der Trombenbrecher (9) vollständig stromabwärts des Tankauslasses (3) in einem komplett vom Tank (2) getrennt ausgeführten und von ihm abbaubaren Teil der Fluidabzugsleitung (4) untergebracht ist.

4. Tankanlage (1) nach einem der vorhergehenden Ansprüche, **dadurch gekennzeichnet, dass** der Trombenbrecher (9) innerhalb eines Abschnitts des Fluidabzugsrohrs (4) untergebracht ist, der nicht mehr als 20 cm, besser nicht mehr als 10 cm, vom Tankauslass (3) entfernt endet.

5. Tankanlage (1) nach einem der vorhergehenden Ansprüche, **dadurch gekennzeichnet, dass** der Trombenbrecher (9) vollständig außerhalb des Tanks (2) zwischen dem Tankauslass (3) und einem den Tankauslass (3) kontrollierenden Ventil (13) der Tankanlage (1) untergebracht ist.

6. Tankanlage nach einem der vorhergehenden Ansprüche, **dadurch gekennzeichnet, dass** die Finnen (10) des Trombenbrechers (9) radial angeordnet sind und sich in Umfangsrichtung nach außen hin verbreitern, wobei sie Fluidabzugskanäle (11) bilden, die eine Strömung in Umfangsrichtung blockieren.

7. Tankanlage nach einem der vorhergehenden Ansprüche, **dadurch gekennzeichnet, dass** der Trombenbrecher (9) als modularer Einsatz ausgebildet ist, der werkzeuglos aus dem Fluidabzugsrohr (4) entnehmbar und austauschbar ist.

8. Tankanlage nach einem der vorhergehenden Ansprüche, **dadurch gekennzeichnet, dass** der Trombenbrecher (9) aus einem chemikalienbeständigen Kunststoff, der durch Spritzguss oder 3D-Druck hergestellt ist und gleichzeitig als Dichtungselement fungiert.

9. Verwendung eines Trombenbrechers (9), der bevorzugt aus mehreren radialen Finnen (10) besteht, die zwischen sich Fluidabzugskanäle (11) bilden und sich in der Rohrmitte radial treffen und idealerweise radial nach außen hin in Umfangsrichtung breiter werden, zum vollständigen Einbau in ein Fluidabzugsrohr (4) idealerweise einer Tankanlage (1) und bevorzugt in dessen Bereich, der mit maximal 20 cm Abstand, idealerweise mit maximal 10 cm Abstand, vom Tankauslass (3) endet, **dadurch gekennzeichnet, dass** der Trombenbrecher (9) im Bereich einer Rohrverbindung (5) des Fluidabzugsrohrs (4) vollständig in diesem untergebracht ist und von den Teilen (6,7) der Rohrverbindung (5) in Position gehalten wird, wobei der Trombenbrecher (9) so ausgestaltet ist, dass er eine Rotationsbewegung des Fluids um die Längsachse des Tankauslasses (3) unterbindet und dadurch die Bildung eines Strudels verhindert.

10. Verwendung eines Trombenbrechers (9) nach Anspruch 9, **dadurch gekennzeichnet, dass** der Trombenbrecher (9) in einer Dichtung (8, 12) gehalten oder integral-einstückig mit ihr verbunden ist, die dazu verwendet wird, um zwei Teile (6, 7) der Rohrverbindung (5) des mehrteiligen Fluidabzugsrohrs (4) miteinander zu verbinden.

11. Verwendung eines Trombenbrechers (9) nach Anspruch 9 oder 10 zur Nachrüstung von bestehenden, bereits im Regelbetrieb befindlichen Tankanlagen (1) mit einem Trombenbrecher (9).

12. Verwendung eines Trombenbrechers (9) nach einem der Ansprüche 9 bis 11, **dadurch gekennzeichnet, dass** der Trombenbrecher (9) aus Kunststoff besteht.

13. Verwendung eines Trombenbrechers (9) nach Anspruch 9 oder 10 zur Nachrüstung von bestehenden, bereits im Regelbetrieb befindlichen Rohrleitungen mit einem Trombenbrecher (9).

14. Verwendung eines Trombenbrechers (9) nach einem der Ansprüche 9 bis 13, wobei der Trombenbrechers (9) aus einem chemikalienbeständigen Kunststoff, der durch Spritzguss oder 3D-Druck hergestellt ist und gleichzeitig als Dichtungselement fungiert.

15. Verwendung eines Trombenbrechers (9) nach einem der Ansprüche 9 bis 14, wobei der Trombenbrecher (9) in eine Rohrverbindung nach DIN 11851, DIN 11864, DIN 32676, ASME BPE oder vergleichbare Standards integriert ist.

## Claims

1. Tank system (1) for storing a fluid that can be extracted by pumping or gravity, consisting of a tank (2) with a tank outlet (3) and a fluid extraction pipe (4) connected thereto, wherein the tank system (1) comprises a vortex breaker (9) which counteracts the formation of vortices in the area of the tank outlet (3) when fluid is drawn off from the tank (2), wherein said vortex breaker (9) is housed completely within the fluid extraction pipe (4), **characterized in that** the vortex breaker (9) is accommodated in the fluid discharge pipe (4) in the area of a multi-part pipe connection (5) and is held in position by the parts (6, 7) of the pipe connection (5), the vortex breaker (9) being designed in such a way that it prevents rotational movement of the fluid around the longitudinal axis of the tank outlet (3) and thereby prevents the formation of a vortex.

2. Tank system (1) according to claim 1, **characterized in that** the vortex breaker (9) is connected to a pipe connection seal (8) which seals the two parts (6, 7) of the pipe connection (5) that lean against each other.

3. Tank system (1) according to claim 1, **characterized in that** the vortex breaker (9) is located completely downstream of the tank outlet (3) in a part of the fluid outlet pipe (4) that is completely separate from the tank (2) and can be dismantled from it.

4. Tank system (1) according to one of the preceding claims, **characterized in that** the vortex breaker (9) is housed within a section of the fluid discharge pipe (4) that ends no more than 20 cm, preferably no more than 10 cm, from the tank outlet (3).

5. Tank system (1) according to one of the preceding claims, **characterized in that** the vortex breaker (9) is housed completely outside the tank (2) between the tank outlet (3) and a valve (13) of the tank system (1) controlling the tank outlet (3).

6. Tank system according to one of the preceding claims, **characterized in that** the fins (10) of the vortex breaker (9) are arranged radially and widen outwards in the circumferential direction, forming fluid discharge channels (11) that block flow in the circumferential direction.

7. Tank system according to one of the preceding claims, **characterized in that** the vortex breaker (9) is designed as a modular insert that can be removed and replaced from the fluid discharge pipe (4) without tools.

8. Tank system according to one of the preceding claims, **characterized in that** the vortex breaker (9) is made of a chemical-resistant plastic, which is manufactured by injection moulding or 3D printing and also functions as a sealing element.

9. Use of a vortex breaker (9), preferably consisting of several radial fins (10) that form fluid discharge channels (11) between them and meet radially in the center of the pipe and ideally become wider radially outwards in the circumferential direction, for complete installation in a fluid discharge pipe (4), ideally of a tank system (1) and preferably in its area, which ends at a maximum distance of 20 cm, ideally at a maximum distance of 10 cm, from the tank outlet (3), **characterized in that** the vortex breaker (9) is completely accommodated in the area of a pipe connection (5) of the fluid discharge pipe (4) and is held in position by the parts (6, 7) of the pipe connection (5), wherein the vortex breaker (9) is designed in such a way that it prevents rotational movement of the fluid around the longitudinal axis of the tank outlet (3) and thereby prevents the formation of a vortex.

10. Use of a vortex breaker (9) according to claim 9, **characterized in that** the vortex breaker (9) is held in a seal (8, 12) or is integrally as one part connected to it, which is used to connect two parts (6, 7) of the pipe connection (5) of the multi-part fluid drain pipe (4) to each other.

11. Use of a vortex breaker (9) according to claim 9 or 10 for retrofitting existing tank systems (1) already in regular operation with a vortex breaker (9).

12. Use of a vortex breaker (9) according to any of claims 9 to 11, **characterized in that** the vortex breaker (9) is made of plastic.

13. Use of a vortex breaker (9) according to claim 9 or 10 for retrofitting existing pipelines already in regular operation with a vortex breaker (9).

14. Use of a vortex breaker (9) according to one of claims 9 to 13, wherein the vortex breaker (9) is made of a chemical-resistant plastic, which is manufactured by injection moulding or 3D printing and also functions as a sealing element.

15. Use of a vortex breaker (9) according to any of claims 9 to 14, wherein the vortex breaker (9) is integrated into a pipe connection according to DIN 11851, DIN 11864, DIN 32676, ASME BPE or comparable standards.

## Revendications

1. Installation de réservoir (1) pour le stockage d'un fluide pouvant être prélevé par pompage ou par gravité, composée d'un réservoir (2) avec une sortie de réservoir (3) et un tuyau de retirage de fluide (4) raccordé à celle-ci, l'installation de réservoir (1) comprenant un brise-tourbillon (9) qui, lors du prélèvement de fluide du réservoir (2), contrecarre la formation de tourbillons dans la zone de la sortie de réservoir (3), ledit brise-tourbillon (9) étant entièrement logé à l'intérieur du tuyau de retirage de fluide (4), **caractérisé en ce que** le brise-tourbillon (9) est logé dans la zone d'un raccord de tuyau en plusieurs parties (5) du tuyau de retirage de fluide (4) et est maintenu en position par les parties (6, 7) du raccord de tuyau (5), le brise-tourbillon (9) étant conçu de manière à empêcher un mouvement de rotation du fluide autour de l'axe longitudinal de la sortie du réservoir (3) et à empêcher ainsi la formation d'un tourbillon.

2. Installation de réservoir (1) selon la revendication 1, **caractérisée en ce que** le brise-tourbillon (9) est relié à un joint de raccordement de tuyaux (8) qui assure l'étanchéité des deux parties (6, 7) du raccord de tuyaux (5) qui sont en contact l'une avec l'autre.

3. Installation de réservoir (1) selon la revendication 1, **caractérisée en ce que** le brise-tourbillon (9) est logé entièrement en aval de la sortie du réservoir (3) dans une partie de la tuyau de retirage de fluide (4) qui est complètement séparée du réservoir (2) et qui peut être démontée de celui-ci.

4. Installation de réservoir (1) selon l'une des revendications précédentes, **caractérisée en ce que** le brise-tourbillon (9) est logé à l'intérieur d'une section de la tuyau de retirage de fluide (4) qui se termine à une distance maximale de 20 cm, de préférence de 10 cm, de la sortie du réservoir (3).

5. Installation de réservoir (1) selon l'une des revendications précédentes, **caractérisée en ce que** le brise-tourbillon (9) est logé entièrement à l'extérieur du réservoir (2) entre la sortie du réservoir (3) et une vanne (13) de l'installation de réservoir (1) contrôlant la sortie du réservoir (3).

6. Installation de réservoir selon l'une des revendications précédentes, **caractérisée en ce que** les ailettes (10) du brise-tourbillon (9) sont disposées radialement et s'élargissent vers l'extérieur dans le sens circonférentiel, formant ainsi des canaux d'évacuation de fluide (11) qui bloquent un écoulement dans le sens circonférentiel.

7. Installation de réservoir selon l'une des revendications précédentes, **caractérisée en ce que** le brise-tourbillon (9) est conçu comme un insert modulaire qui peut être retiré et remplacé sans outil du tuyau de retirage de fluide (4).

8. Installation de réservoir selon l'une des revendications précédentes, **caractérisée en ce que** le brise-tourbillon (9) est constitué d'une matière plastique résistante aux produits chimiques, fabriquée par moulage par injection ou impression 3D, et qui sert en même temps d'élément d'étanchéité.

9. Utilisation d'un brise-tourbillon (9) composé de préférence de plusieurs ailettes radiales (10) qui forment entre elles des canaux d'évacuation de fluide (11) et se rejoignent radialement au centre du tuyau et s'élargissent idéalement radialement vers l'extérieur dans le sens circonférentiel, pour une installation complète dans un tuyau de retirage de fluide (4) idéalement d'une installation de réservoir (1) et de préférence dans sa zone qui se termine à une distance maximale de 20 cm, idéalement à une distance maximale de 10 cm, de la sortie du réservoir (3), **caractérisée en ce que** le brise-tourbillon (9) est entièrement logé dans la zone d'un raccord de tuyau (5) du tuyau retirage de fluide (4) et est maintenu en position par les pièces (6, 7) du raccord de tuyau (5), le brise-tourbillon (9) étant conçu de manière à empêcher un mouvement de rotation du fluide autour de l'axe longitudinal de la sortie du réservoir (3) et à empêcher ainsi la formation d'un tourbillon.

10. Utilisation d'un brise-tourbillon (9) selon la revendication 9, **caractérisée en ce que** le brise-tourbillon (9) est maintenu dans un joint d'étanchéité (8, 12) ou relié de manière intégrale à celui-ci, qui est utilisé pour relier entre elles deux parties (6, 7) du raccord de tuyau (5) du tuyau de retirage de fluide en plusieurs parties (4).

11. Utilisation d'un brise-tourbillon (9) selon la revendication 9 ou 10 pour équiper a posteriori des installations de réservoirs (1) existantes, déjà en service régulier, d'un brise-tourbillon (9).

12. Utilisation d'un brise-tourbillon (9) selon l'une des revendications 9 à 11, **caractérisée en ce que** le brise-tourbillon (9) est en plastique.

13. Utilisation d'un brise-tourbillon (9) selon la revendication 9 ou 10 pour équiper des conduites existantes, déjà en service régulier, d'un brise-tourbillon (9).

14. Utilisation d'un brise-tourbillon (9) selon l'une des revendications 9 à 13, le brise-tourbillon (9) étant fabriqué à partir d'une matière plastique résistante aux produits chimiques, moulée par injection ou imprimée en 3D, et servant en même temps d'élément d'étanchéité.

15. Utilisation d'un brise-tourbillon (9) selon l'une des revendications 9 à 14, le brise-tourbillon (9) étant intégré dans un raccord de tuyau selon DIN 11851, DIN 11864, DIN 32676, ASME BPE ou des normes comparables.
